# EUROPÄISCHE PATENTSCHRIFT

(11) **EP 0 968 049 B1**
(45) Veröffentlichungstag und Bekanntmachung des Hinweises auf die Patenterteilung: **24.07.2002**
(21) Anmeldenummer: 98907990.0
(22) Anmeldetag: 26.01.1998
(51) Int. Cl.: B01F 3/04, B01F 3/06, A62C 35/02, A62C 13/68

(54) **VERFAHREN UND VORRICHTUNG ZUM AUSTRAGEN EINES IN EINER FLÜSSIGKEIT GELÖSTEN ODER FEIN VERTEILTEN MEDIUMS**
METHOD AND DEVICE FOR DISCHARGING A LIQUID-DISSOLVED OR FINELY DISTRIBUTED MEDIUM
PROCEDE ET DISPOSITIF POUR L'EXTRACTION D'UNE MATIERE DISSOUTE OU FINEMENT DISPERSEE DANS UN LIQUIDE

(30) Priorität: 21.03.1997 DE 19711855
(43) Veröffentlichungstag der Anmeldung: 05.01.2000
(73) Patentinhaber: Wiegers, Wilfried, 27404 Heeslingen (DE)
(72) Erfinder: Wiegers, Wilfried, 27404 Heeslingen (DE)
(74) Vertreter: Graalfs, Edo, Dipl.-Ing. Patentanwälte Hauck, Graalfs, Wehnert, Döring, Siemons
(86) Internationale Anmeldenummer: EP9800409
(87) Internationale Veröffentlichungsnummer: WO9842433

(56) Entgegenhaltungen:
- EP-A- 0 689 857
- WO-A-90/07373
- WO-A-97/46282
- DE-C- 404 385
- US-A- 2 838 122

## Beschreibung

Die Erfindung bezieht sich auf eine Vorrichtung zum Austragen eines in einer Flüssigkeit gelösten oder fein verteilten Mediums an einen vom Austragort entfernt liegenden Ort nach dem Oberbegriff des Patentanspruchs 1.

Aus EP 0 402 425 (WO90/07373 A) ist eine Vorrichtung zum Dispergieren von Flüssigkeit oder Pulver mit Hilfe von Gas unter Druck bekanntgeworden. In einem ersten Reservoir wird die Flüssigkeit oder das Pulver aufgenommen, und ein zweites Reservoir ist mit Gas unter Druck gefüllt. Durch Entladen des Gasreservoirs auf den Behälter für Flüssigkeit wird die Flüssigkeit oder das Pulver explosionsartig ausgetrieben, und es kommt zu einer Feinverteilung der Flüssigkeit oder des Pulvers außerhalb der Vorrichtung. Die "Wolke" aus kleinsten Flüssigkeitspartikeln, insbesondere aus Wasser oder Pulver, kann wirksam zur Feuerbekämpfung eingesetzt werden.

Aus EP 0 689 657 ist eine Vorrichtung zum Löschen von Feuer bekanntgeworden, bei der ein erstes zylindrisches Reservoir für Flüssigkeit von einem zweiten zylindrischen Reservoir für Gas unter Druck umgeben ist und wobei im zweiten zylindrischen Reservoir ein Kolben gleitend bewegbar ist, der zwischen zwei Positionen verstellt werden kann, wobei er in der einen oder Schließposition dichtend am Ende des ersten zylindrischen Reservoirs anliegt und den Ringraum zwischen den zylindrischen Reservoiren dichtend abschließt und in seiner Öffnungsposition einen Ringspalt zwischen dem ersten und zweiten Reservoir freigibt. In der Freigabestellung wird das Gas unter Druck in die Flüssigkeit im ersten zylindrischen Reservoir eingeleitet, damit die Flüssigkeit fein verteilt ausgetragen werden kann. Die Wirkungsweise gleicht der weiter oben beschriebenen Vorrichtung.

In der älteren WO97/46282 wird eine Vorrichtung zum Löschen von Feuer beschrieben, in der ein Feuerlöschmittelgemisch über einem Injektor ausgetragen wird, wenn Gas und Wasser unter Druck in eine Sprühkammer geleitet werden. Der Druck wird von einer Druckluftquelle bereitgestellt, die über Ventile sowohl mit einem Wassertank als auch mit einem Druckluftreservoir verbunden ist. Der Eintrag von Luft unter Druck und von Wasser unter Druck erfolgt durch die Ansteuerung entsprechender Schnellschlußventile.

Aus US 28 38 122 und DE 404 385 sind Feuerlöschpistolen bekanntgeworden, bei denen in einem Reservoir vorhandenes Löschmittel durch einen Treibsatz ausgetragen wird. Der Treibsatz enthält ein Zündmittel, das durch die Betätigung des Pistolentriggers betätigt wird.

Häufig besteht der Bedarf, ein in Flüssigkeit gelöstes oder fein verteiltes Medium auszutragen an einen entfernt liegenden Ort, z.B. mit sog. Reizgas gemischtes Wasser, welches die Polizei bei Einsätzen im Fall von Demonstrationen o. dgl. verwendet. Ähnliche Anwendungsfälle sind bei der Schädlingsbekämpfung denkbar. Die bekannte Vorrichtung ist für derartige Einsätze nicht geeignet, weil die Gefahr besteht, daß die Bedienungsperson durch vom Wind zurückgetriebene Teile des ausgetragenen Mediums getroffen werden kann.

Der Erfindung liegt die Aufgabe zugrunde, eine wirksame Vorrichtung zum Austragen eines in einer Flüssigkeit gelösten oder fein verteilten Mediums anzugeben, mit der die Flüssigkeit zum Schutz der Bedienungsperson in einem impulsartigen Strahl abgegeben werden kann.

Diese Aufgabe wir durch die Merkmale des Patentanspruchs 1 gelöst.

Bei der erfindungsgemäßen Vorrichtung wird die das Medium aufnehmende Flüssigkeit in einem rohrförmigen Gehäuse gehalten, das an einem Ende offen ist. Vorzugsweise ist das offene Ende mit einer Strahlformvorrichtung versehen. Auf das andere Ende des Gehäuses wird schlagartig ein unter Druck stehendes Gas aufgebracht, und zwar über einen gewissen Zeitraum. Dabei ist sicherzustellen, daß die Flüssigkeit im wesentlichen als Säule ausgetragen wird und nicht beim Auftreffen auf Luft sofort in feine Tröpfchen dispergiert. Es ist daher ein relativ hoher Druck erforderlich, gleichwohl darf nicht geschehen, daß das gasförmige Treibmittel sich einen Kanal durch die Flüssigkeitssäule bahnt und die Flüssigkeit nach dem Strahlpumpenprinzip hinter sich herzieht und stark verwirbelt. Bei der erfindungsgemäßen Vorrichtung tritt ein Strahl begrenzter Länge aus dem rohrförmigen Gehäuse aus, der sich vom Gehäuse löst und nach einer gewissen Flugzeit am Anwendungsort auftrifft. Die hierbei zurückgelegte Entfernung liegt bei 20 bis 25 m, wenn eine Flüssigkeitsmenge von etwa 1 l verwendet wird. Druck und Volumen der Flüssigkeit sowie auch des gasförmigen Treibmittels sind entsprechend aufeinander abzustimmen, um das gewünschte Ergebnis zu erzielen. Der "fliegende" Strahl beginnt nach einer gewissen Strecke seiner Flugbahn sich aufzufächern, so daß ein begrenzter Bereich mit Flüssigkeitsteilchen am Anwendungsort bedeckt wird. Dies ist für die meisten Anwendungsfälle auch erwünscht.

Bei der erfindungsgemäßen Vorrichtung sind zwei zylindrische Reservoire koaxial zueinander angeordnet, wobei im inneren Zylinder eine Flüssigkeit, z.B. Wasser, enthalten ist, in der ein Medium, beispielsweise ein bestimmter Wirkstoff, gelöst oder fein verteilt ist. Im äußeren Zylinder, der mit dem Inneren einen Ringraum bildet, ist ein Gas unter Druck gespeichert. Beide Reservoire können jedoch permanent an eine Versorgungsquelle angeschlossen sein, um sie nach Abgabe einer vorgegebenen Menge aus dem ersten Reservoir wieder aufzufüllen. Am Ausgang des ersten Reservoirs befindet sich außerdem eine Strahlformvorrichtung in Form einer Lochdüse, die dafür sorgt, daß die Flüssigkeit zwar als Strahl austritt, jedoch in mehr oder weniger feiner Verteilung, wie das z.B. bei Duschköpfen der Fall ist.

Die erfindungsgemäße Vorrichtung weist ferner einen Ventilkolben auf, der von einer pneumatischen Steuervorrichtung gesteuert ist, um den Ventilkolben in jeweils eine von zwei möglichen Stellungen zu bringen. In der Schließposition liegt der Ventilkolben am zugeordneten Stirnende des inneren Zylinderrohrs an und verschließt mithin den Durchgang zwischen dem Ringraum zwischen Innen- und Außenrohr. In der Öffnungsstellung wird hingegen dieser Durchgang freigegeben, der mithin einen ringförmigen Spalt bildet, durch den Gas unter Druck auf die Flüssigkeitssäule im inneren Reservoir drückt, um die Flüssigkeit herauszupressen. Durch einen Differenzdruck zwischen einer ersten Wirkfläche des Ventilkolbens, die dem Ringraum zugekehrt ist, und einer dem gegenüberliegenden Wirkfläche, die dem Druck im zweiten Reservoir ausgesetzt ist, wird der Ventilkolben normalerweise in Schließstellung gehalten. Wird jedoch die zweite Wirkfläche entlüftet, verursacht der nunmehr geänderte Druckabfall am Ventilkolben sein Öffnen, so daß die beschriebene Entladung stattfinden kann. Da die Entlüftung nur vorübergehend erfolgt, baut sich an der zweiten Wirkfläche wieder ein Druck auf, und der Druck an der gesamten Stirnfläche des Kolbens, welcher den beiden Zylinderrohren zugekehrt ist, nimmt relativ rasch ab, so daß der Ventilkolben anschließend wieder in die Schließposition bewegt wird.

Das impulsartige Austragen einer vorgesehenen Flüssigkeitsmenge, die z.B. 1 l beträgt, geht in kürzester Zeit vonstatten. Wie schon beschrieben, kann jedoch ein Nachladen erfolgen, so daß der beschriebene Vorgang so lange wiederholt werden kann, wie die Flüssigkeits- und die Druckgasquelle nicht erschöpft sind.

Es könnte daran gedacht sein, das Volumen des Vortriebsgases, z.B. Luft, auf das zu beschränken, was im zweiten Reservoir bei einem bestimmten Druck aufgenommen werden kann. Es hat sich jedoch als vorteilhaft herausgestellt, wenn dafür gesorgt wird, daß während des Austragens der Flüssigkeit die normalerweise vorhandene Druckquelle an das zweite Reservoir angeschlossen bleibt um das Vortriebsvolumen zu vergrößern. Dadurch wird ein stabiler Strahl erzeugt mit dem gewünschten Verteilungsbild.

Nach einer Ausgestaltung der Erfindung ist vorgesehen, daß der Ventilkolben einen ersten zylindrischen Dichtabschnitt aufweist, dessen Stirnseite mit dem ersten Reservoir zusammenwirkt, und der in einem ersten Bohrungsabschnitt gleitend und dichtend bewegbar ist, einen zweiten zylindrischen Dichtabschnitt mit kleinerem Durchmesser, der in einem zweiten Bohrungsabschnitt gleitend und dichtend bewegbar ist und einen dritten zylindrischen Dichtabschnitt, der passend in eine Bohrung eintaucht, wenn der Ventilkolben sich in der Öffnungsposition befindet, in der Schließposition jedoch in einem Raum angeordnet ist, der vom zweiten Dichtabschnitt gegenüber einem zweiten Raum getrennt ist, der zwischen dem Ventilkolben und dem Gehäuse für den Ventilkolben gebildet, wobei dieser Raum über eine radiale Bohrung ständig mit Atmosphäre verbunden ist. Dem ersten Raum ist ein Lüftungsventil zugeordnet, und eine Druckquelle für Gas ist mit der Bohrung verbunden, wobei die Bohrung über ein Rückschlagventil mit dem zweiten Reservoir verbunden ist. Mit einer derartigen Steuerventilanordnung läßt sich auf einfache konstruktive Weise die oben beschriebene Wirkungsweise erreichen.

Für den Strahlformer sind verschiedene konstruktive Lösungen denkbar. Eine besonders vorteilhafte besteht nach einer Ausgestaltung der Erfindung darin, daß eine Lochdüse ein mittiges Loch aufweist sowie einen konzentrisch zum Loch angeordneten Kranz von einzelnen Löchern im radialen Abstand zum mittigen Loch.

Die Erfindung wird nachfolgend anhand von Zeichnungen näher erläutert.
- Fig. 1: zeigt einen Schnitt durch eine schematisch dargestellte Vorrichtung zur Durchführung des Verfahrens nach der Erfindung.
- Fig. 2: zeigt eine Frontansicht einer Strahldüse für die Vorrichtung nach Fig. 1.
- Fig. 3: zeigt einen Schnitt durch die Düse nach Fig. 2 entlang der Linie 3-3.

Fig. 1 zeigt eine Vorrichtung 10 mit einem Gehäuse, das sich aus einem zylindrischen Außenrohr 12, einem zylindrischen Innenrohr 14, das vom Außenrohr 12 einen radialen Abstand hat, und einem Block 16 zusammensetzt. Das Außenrohr 12 ist auf einen Absatz des Blocks 16 aufgesetzt, z.B. verschraubt. Zwischen Innen- und Außenzylinder ist ein Ringraum 18 gebildet. In einem zwischen den Zylindern 12, 14 und dem Block 16 gebildeten Raum ist ein Ventilkolben 20 angeordnet. Der Ventilkolben 20 weist einen ersten Dichtabschnitt 22 auf, der mit einem Dichtring 24 dichtend mit der Innenwandung des Außenzylinders 12 zusammenwirkt. Die linke Frontfläche des Dichtabschnitts 22 weist eine Ausnehmung auf, in der eine Dichtscheibe 26a aufgenommen ist, die mit dem zugekehrten Ende des Innenrohrs 14 zusammenwirkt. In Fig. 1 ist die Schließstellung des Ventilkolbens 20 dargestellt. Ein zweiter zylindrischer Dichtabschnitt 26 des Ventilkolbens 20, der mit einem Dichtring 28 versehen ist, wirkt dichtend mit einem Bohrungsabschnitt 30 kleineren Durchmessersdes Blocks 16 zusammen. Ein dritter Dichtabschnitt 32 von noch kleinerem Durchmesser, der keinen Dichtungsring aufweist, kann passend in eine mittige Bohrung 34 des Blocks 16 eingeführt werden. In der in Fig. 1 gezeigten Position des Ventilkolbens 20 befindet sich der Dichtabschnitt 32 in einem Bohrungsabschnitt 36, dessen Durchmesser größer ist als der des Bohrungsabschnitts 30. Ein zwischen den Dichtabschnitten 22, 26 liegender Abschnitt des Kolbens 20 weist einen etwas geringeren Durchmesser auf, so daß ein Raum 38 gebildet ist, der über eine radiale Bohrung 40 im Außenrohr 12 ständig mit Atmosphäre verbunden ist.

Das Innenrohr 14 ist über eine nicht gezeigte Einfüllvorrichtung mit einem Reservoir 42 über ein Ventil 41 für Flüssigkeit verbunden, in der ein Medium gelöst oder fein verteilt enthalten ist. Das Medium kann z.B. ein chemischer Wirkstoff sein. Die mittige Bohrung 34 ist über eine nicht weiter dargestellte Fülleinrichtung und eine Drosselanordnung 46 mit einer Druckgasquelle 48, z.B. Druckluft, in Verbindung. Der durch den Bohrungsabschnitt 36 gebildete Raum 48 ist mit einem Entlüftungsventil 50 in Verbindung. Eine Verbindungsleitung 52 verbindet den Bohrungsabschnitt 34 mit dem Ringraum 18 über ein Rückschlagventil 52.

Das linke Ende der Rohranordnung 12, 14, das nicht gezeigt ist, wirkt mit einer Strahldüse 54 zusammen, die in den Fig. 2 und 3 dargestellt ist. Sie ist so an das Ende der Anordnung angebracht, daß lediglich das Medium aus dem Inneren des Zylinderrohrs 14 über die Düsenanordnung 54 austreten kann. Diese weist ein mittiges Loch 56 auf sowie einen Kranz von Löchern 58, welcher konzentrisch zum mittigen Loch 56 angeordnet ist. An dem dem Zylinderrohr 14 zugekehrten Ende weist die Düsenanordnung 54 eine konische Ausnehmung 60 auf, die sich zum mittigen Loch 56 verjüngt.

Im Zustand der Vorrichtung nach Fig. 1 befindet sich, wie erwähnt, im Innenzylinder 14 Flüssigkeit mit einem Medium, das von einer Quelle 42 eingefüllt worden ist. Im Ringraum 18 befindet sich Druckgas mit einem Druck von z.B. 25 bar. Dieser Druck wirkt auf die Ringfläche des Dichtabschnitts 22 des Kolbens 20 zwischen Innenzylinder 14 und Außenzylinder 12. Dieser Druck wirkt auch auf die gegenüberliegende Wirkfläche 62 des Kolbens 20. Da diese sowie die Wirkfläche des Dichtabschnitts 32 größer ist als die erwähnte ringförmige Wirkfläche, wird der Kolben 20 in der gezeigten Schließstellung gehalten. Durch Öffnen des Entlüftungsventils 50, das beispielsweise durch einen Hebel oder einen Trigger betätigbar ist, wird der Raum 48 zur Atmosphäre hin entlüftet. Dadurch ist der Druck auf die ringförmige Wirkfläche 64 in der Lage, den Kolben 20 nach rechts in die Öffnungsstellung zu bringen. Sobald die Dichtung 28 die Kante 66 zwischen den Bohrungsabschnitten 30, 36 passiert hat, ist der Raum 48 auch in Verbindung mit dem Raum 38 und dadurch über die Bohrung 40 mit Atmosphäre verbunden. Der Dichtabschnitt 32 taucht in die Bohrung 34 ein, so daß ein Druck nur noch über die Wirkfläche des Dichtabschnitts 32 auf den Kolben 20 wirkt.

Durch Verschiebung des Kolbens 20 ist ein Ringspalt zum Inneren des Innenrohrs 14 gebildet, durch den das Druckgas die Flüssigkeit über die Düsenanordnung 54 austreiben kann. Die Düsenanordnung bildet dabei einen mehr oder weniger fein verteilten, jedoch relativ weit tragenden Strahl. Aufgrund der ständigen Verbindung zwischen Bohrung 34 und Ringraum 18 strömt noch eine gewisse Menge Druckgas nach, um das Austreiben der Flüssigkeit zu bewerkstelligen. Nimmt jedoch aufgrund des Austreibvorgangs der Druck an der gesamten Stirnfläche des Dichtabschnitts 22 ab, reicht der Druck auf die Wirkfläche des Dichtabschnitts 32 aus, den Kolben wieder in die Schließstellung zu bewegen. Dieser Druck vergrößert sich in dem Augenblick, in dem die Dichtung 28 wieder in den Bohrungsabschnitt 30 eintritt. Sobald die beiden Reservoire für Flüssigkeit und Druckgas wieder aufgefüllt sind, was innerhalb kurzer Zeit der Fall ist, kann ein weiterer Strahl abgegeben werden.

## Patentansprüche

1. Vorrichtung zum Austragen eines in einer Flüssigkeit gelösten oder fein verteilten Stoffes an einen vom Austragort entfernt liegenden Ort, mit einem ersten zylindrischen Reservoir (14) fiir die Flüssigkeit, einem zweiten zylindrischen Reservoir (12) fiir Gas unter Druck, das das erste Reservoir (14) im radialen Abstand konzentrisch umgibt, einem zwischen zwei Positionen bewegbaren Ventilkolben (20), der in einer Schließposition dichtend am Ende des ersten zylindrischen Reservoirs (14) anliegt und den Ringraum (18) zwischen den zylindrischen Reservoirs (14, 12) dichtend abschließt und in seiner Öffnungsposition einen Ringspalt zwischen dem ersten und zweiten Reservoir (14, 12) freigibt, einer pneumatischen Steuervorrichtung für den Ventilkoben (20) derart, daß der Ventilkolben (20) durch den auf eine erste Wirkfläche (62) wirkenden Druck des zweiten Reservoirs (12) in der Schließposition gehalten ist entgegen dem auf die den Ringraum (18) begrenzende ringförmige Wirkfläche (64) des Kolbens (20) wirkenden Druck des zweiten Reservoirs (12) und der Kolben (20) in die Öffnungsstellung bewegt wird, wenn der der ersten Wirkfläche (62) zugekehrte Raum (48) entlüftet wird, und einer Lochdüse (54) am Ausgang des ersten Reservoirs (14) derart, daß der in seiner Länge begrenzte Strahl in feiner Verteilung austritt.

2. Vorrichtung nach Anspruch 1, **dadurch gekennzeichnet, daß** eine Druckgasquelle (48a) über ein Rückschlagventil (52) ständig mit dem zweiten Reservoir (12) in Verbindung steht.

3. Vorrichtung nach Anspruch 1 oder 2, **dadurch gekennzeichnet, daß** der Ventilkolben (20) einen ersten zylindrischen Dichtabschnitt (22) aufweist, dessen Stirnseite mit dem ersten Reservoir (14) zusammenwirkt und der in einem ersten Bohrungsabschnitt gleitend und dichtend bewegbar ist, einen zweiten zylindrischen Dichtabschnitt (26) mit kleinerem Durchmesser, der in einem zweiten Bohrungsabschnitt (30) gleitend und dichtend bewegbar ist sowie einen dritten zylindrischen zapfenartigen Dichtabschnitt (32), der passend in eine Bohrung (34) eintaucht, wenn der Ventilkolben (20) sich in der Öffnungsposition befindet, in der Schließstellung jedoch in einem Raum (48) angeordnet ist, der vom zweiten Dichtabschnitt (26) gegenüber einem zweiten Raum (38) getrennt ist, der zwischen dem Ventilkolben (20) und einem Gehäuse gebildet ist, wobei dieser Raum (38) ständig über eine radiale Bohrung (40) mit Atmosphäre verbunden ist, mit einem Entlüftungsventil (50), das mit dem ersten Raum (48) verbunden ist, einer Druckquelle (48) für Gas, die mit der Bohrung (34) verbunden ist und einer Verbindungsleitung zwischen der Bohrung (34) und dem zweiten Reservoir (12) über ein Rückschlagventil (52).

4. Vorrichtung nach einem der Ansprüche 1 bis 3, **dadurch gekennzeichnet, daß** die Lochdüse (54) ein mittiges Loch (56) und einen konzentrischen Kranz von Löchern (58) in radialem Abstand zum mittigen Loch (56) aufweist.

5. Vorrichtung nach einem der Ansprüche 1 bis 4, **dadurch gekennzeichnet, daß** in die Stirnfläche des Ventilkolbens (20) eine Scheibe (26a) aus dichtendem Material eingesetzt ist.

## Claims

1. A device for discharging a liquid-dissolved or finely dispersed medium at a location remote from the place of discharge, comprising a first cylindrical reservoir (14) for the liquid, a second cylindrical reservoir (12) for gas under a pressure that concentrically surrounds the first reservoir (14) at a radial distance, a valve piston (20) movable between two positions which, when in a closing position, sealingly abuts the end of the first cylindrical reservoir (14) and sealingly closes the annular space (18) between the cylindrical reservoirs (14, 12) and, when in its opening position, releases an annular gap between the first and the second reservoir (14, 12), a pneumatic control device for the valve piston (20) such that the valve piston (20) is retained in the closing position by the pressure of the second reservoir (12) acting on a first operative surface (62) and is moved against the pressure of the second reservoir (12) acting on the annular operative surface (64) of the piston (20) that defines the annular space (18), and that the piston (20) is moved to the opening position when the space facing the first operative surface (48) is deaerated, and a hole-type nozzle (54) at the outlet of the first reservoir (14) such that the jet limited in its length exits in a finely dispersed manner.

2. The device as claimed in claim 1, **characterized in that** a pressurized-gas source (48a) is in a permanent communication with the second reservoir (12) via a check valve (52).

3. The device as claimed in claim 1 or 2, **characterized in that** the valve piston (20) has a first cylindrical sealing portion (22) the front side of which interacts with the first reservoir (14) and which is slidingly and sealingly movable in a first bore portion, a second cylindrical sealing portion (2) of a smaller diameter which is slidingly and sealingly movable in a second bore portion (30), and a third cylindrical gudgeon-like sealing portion (32) which fittingly plunges into a bore (34) when the valve piston is in the opening position but, in the closing position, is arranged in a space (48) which is separated from the second sealing portion (26) with respect to a second space (38) which is defined between the valve piston (20) and a housing with said space (38) being permanently in communication with the atmosphere via a radial bore (40), with an air bleed valve (50) which is connected to the first space (48), a pressure source (48) for gas that is connected to the bore (34), and a connection line between the bore (34) and the second reservoir (12) via a check valve (52).

4. The device as claimed in any one of claims 1 to 3, **characterized in that** the hole-type nozzle (54) has a central hole (56) and a concentric rim of holes (58) at a radial distance from the central hole (56).

5. The device as claimed in any one of claims 1 to 4, **characterized in that** the front-end face of the valve piston (20) has inserted therein a disk (26a) of a sealing material.

## Revendications

1. Dispositif pour l'extraction d'une matière dissoute ou finement dispersée dans un liquide à un endroit se trouvant éloigné de l'endroit d'extraction, comprenant un premier réservoir cylindrique (14) pour le liquide, un deuxième réservoir cylindrique (12) pour le gaz sous pression qui entoure de manière concentrique le premier réservoir (14) à une distance radiale, un piston (20) de soupape pouvant être mu entre deux positions qui repose dans une position de fermeture contre l'extrémité du premier réservoir cylindrique (14) et ferme hermétiquement l'espace annulaire (18) entre les réservoirs cylindriques (14, 12) et libère dans sa position d'ouverture une fente annulaire entre le premier et le deuxième réservoir (14, 12), un dispositif de commande pneumatique pour le piston (20) de soupape de telle sorte que le piston (20) de soupape soit maintenu dans la position de fermeture par la pression du deuxième réservoir (12) agissant sur une première surface active (62) opposée à la pression du deuxième réservoir (12) agissant sur la surface active (64) annulaire du piston (20) limitant l'espace annulaire (18) et que le piston (20) soit mu dans la position d'ouverture quand l'espace (48) orienté vers la première surface active (62) est purgé, et un gicleur à trous (54) à la sortie du premier réservoir (14) de telle sorte que le jet limité dans sa longueur sorte en fine dispersion.

2. Dispositif selon la revendication 1, **caractérisé en ce que** une source de gaz sous pression (48a) est en permanence en relation avec le deuxième réservoir (12) par l'intermédiaire d'un clapet antiretour (52).

3. Dispositif selon la revendication 1 ou 2, **caractérisé en ce que** le piston (20) de soupape comprend une première section d'étanchéité (22) cylindrique dont la face frontale coopère avec le premier réservoir (14) et qui peut être déplacée de manière glissante et étanche dans une première section d'orifice, une deuxième section d'étanchéité (26) cylindrique ayant un diamètre plus petit qui peut être déplacée de manière glissante et étanche dans une deuxième section d'orifice (30) ainsi qu'une troisième section d'étanchéité (32) cylindrique en forme de tourillon qui plonge de manière ajustée dans un orifice (34), quand le piston (20) de soupape se trouve dans la position d'ouverture, mais qui est toutefois disposée dans la position de formeture dans un espace (48) qui est séparé par la deuxième section d'étanchéité (26) d'un deuxième espace (38) qui est formé entre le piston (20) de soupape et un logement, cet espace (38) étant relié en permanence par l'intermédiaire d'un orifice radial (40) à l'atmosphère, à une soupape d'évacuation (50) qui est reliée au premier espace (48), à une source de pression (48) pour le gaz qui est reliée à l'orifice (34) et à un conduit de raccordement entre l'orifice (34) et le deuxième réservoir (12) par un clapet antiretour (52).

4. Dispositif selon une des revendications 1 à 3, **caractérisé en ce que** le gicleur à trous (54) présente un trou (56) central et une couronne concentrique de trous (58) à distance radiale du trou (56) central.

5. Dispositif selon une des revendications 1 à 4, **caractérisé en ce que** dans la face frontale du piston (20) de soupape, un disque (26a) en matériau d'étanchéité est inséré.
